# EUROPÄISCHE PATENTSCHRIFT

(11) **EP 0 856 860 B1**
(45) Veröffentlichungstag und Bekanntmachung des Hinweises auf die Patenterteilung: **23.01.2002**
(21) Anmeldenummer: 97120237.9
(22) Anmeldetag: 19.11.1997
(51) Int. Cl.: H01H 1/38

(54) **Tulpenkontaktstück für ein Hochspannungsschaltgerät und Kontaktanordnung**
Tulip type electrical contact for high-tension switchgear and contact arrangement
Contact électrique de type tulipe pour appareil de commutation à haute tension et agencement de contact

(30) Priorität: 30.01.1997 DE 19703345
(43) Veröffentlichungstag der Anmeldung: 05.08.1998
(73) Patentinhaber: ABB PATENT GmbH, 68526 Ladenburg (DE)
(72) Erfinder: Naseri, Mohammad Ali, Dipl.-Ing., 63517 Rodenbach (DE); Schumacher, Martin, Dr.-Ing., 63517 Rodenbach (DE); Meinecke, Herbert, 63811 Stockstadt (DE)
(74) Vertreter: Rupprecht, Klaus, Dipl.-Ing.

(56) Entgegenhaltungen:
- CH-A- 324 323
- US-A- 4 841 108

## Beschreibung

Die Erfindung betrifft ein Tulpenkontaktstück für ein Hochspannungsschaltgerät gemäß dem Oberbegriff des Anspruches 1, sowie eine Kontaktanordnung gemäß dem Oberbegriff des Anspruches 2.

Ein solches Tulpenkontaktstück ist ein Gegenkontaktstück oder ein festes Kontaktstück für den Kontaktstift eines Erdungsschalters; demgemäß besteht die Möglichkeit, daß beim Ausschaltvorgang oder auch beim Einschaltvorgang zwischen dem Tulpenkontaktstück und dem Gegenkontaktstück ein Lichtbogen gezogen wird. Zu diesem Zwecke müssen das Tulpenkontaktstück und das Gegenkontaktstück mit einer Beschichtung aus abbrandfestem Material versehen werden.

Es ist bekannt, für einen solchen Schalter Kontaktfinger in Tulpenform anzuordnen, die im wesentlichen für Nennstromabschaltungen gedacht sind. Eine andere Lösung besteht darin, einen Fingerkontaktkorb vorzusehen, der mit dem Gegenkontaktstück in Verbindung steht und, und darum herum einen Fingerkorb anzuordnen, um die Stromübertragung zu bewirken. Damit besitzt die Kontaktanordnung zwei Kontaktstellen; die eine dient zur Nennstromübertragung, und mit der anderen wird ein Lichtbogen unter brochen. Dort, wo ein Lichtbogen entsteht, ist abbrandfestes Material vorzusehen und dementsprechend tragen die vorderen Enden der Finger abbrandfestes Material.

Ein Tulpenkontaktstück der eingangs genannten Art ist aus der US 4 841 108 bekannt geworden. Dieses Kontaktstück gehört zu einem Hochspannungs- Leistungsschalter; an einem als Rohr ausgebildeten beweglichen Kontakt sind Kontaktfinger angeschlossen, die durch axiale Schlitze beidseitig begrenzt werden; das freie Ende der Kontaktfinger besitzt eine ringförmige, nach innen vorspringende Verdickung, die abgerundet ist, wobei der Übergang zwischen den Kontaktfingern und der Abrundung konusförmig mit einem spitzen Winkel ausgebildet ist. Im Vergleich zu den Kontaktfingern ist die radiale Dicke der eigentlichen Kontaktstelle gering.

Aufgabe der Erfindung ist es, ein Tulpenkontaktstück der eingangs genannten Art zu schaffen, das es bei vereinfachter Herstellung auch dann Anwendung finden kann, wenn eine Beblasung mit Löschgas nicht erforderlich ist.

Diese Aufgabe wird erfindungsgemäß durch die Merkmale des Anspruches 1 gelöst.

Die Erfindung besteht demgemäß darin, daß an einem Kreisring ein axial mit Schlitzen versehener Zylinder angeformt ist, welche Schlitze zwischen sich die Kontaktfinger bilden, daß an dem dem Kreisring entgegengesetzten Ende des Zylinders ein angepaßt geschlitzter Ring angeformt ist, dessen Querschnittsform zusammen mit dem Zylinder die Form eines Golfschlägers aufweist, daß das freie axiale Ende des Ringes eine radiale Ringfläche aufweist, auf der ein Abschnitt aus abbrandfestem Material befestigt ist, daß der dem Gegenkontaktstück entsprechende Innendurchmesser des Tulpenkontaktstückes kleiner ist als der Innendurchmesser des Abschnittes aus abbrandfestem Material, daß daß die Innenfläche des Ringes einen dem Kreisring zugewandten Bereich mit einer zylindrischen Innenfläche und einen daran anschließenden sich zum freien Ende öffnenden konischen Bereich aufweist, dessen dem axialen Ende des Ringes zugewandter Teilbereich von dem Abschnitt aus abbrandfestem Material begrenzt ist, daß der dem Kreisring zugewandte Flächenbereich des Ringes eine konische Fläche bildet, deren Konuswinkel ein stumpfer Winkel ist und zum Kreisring geöffnet ist und daß die Wandstärke des Zylinders zwischen ca. 1/4 bis 1/6 der radialen Erstreckung des Ringes darstellt, gemessen von der Innenfläche des Zylinders bis hin zum zylindrischen Innenabschnitt des Ringes beträgt.

Erfindungsgemäß also befinden sich am Tulpenkontaktsück ein Abschnitt, der den Nennstrom überträgt, und ein weiterer Abschnitt, der das abbrandfeste Material enthält, so daß keine zwei Kontaktstücke oder Kontaktelemente vorgesehen werden müssen, sondern ein einziges; d. h. daß die Nennstromübertragung und die Lichtbogenlöschung mit einem einzigen Kontaktstück an unterschiedlichen Stellen bewirkt werden. Wenn das stiftförmige Gegenkontakt in das Tulpenkontaktstück einfährt, berührt das Gegenkontaktstück zunächst den Abschnitt aus abbrandfestem Material, weitet das Tulpenkontaktstück leicht auf und gelangt beim weiteren Einfahren mit der Zylinderinnenfläche des Ringes in Berührung. Da sich im Bereich dieser Innenfläche des Ringes Kupfer befindet, also kein abbrandfestes Material vorhanden ist, ist dort der Übergangswiderstand gering. Wenn das Gegenkontaktstück aus dem Tulpenkontaktstück herausfährt, dann verläßt das Gegenkontaktstück zunächst die Zylinderinnenfläche des Ringes und trennt sich zuletzt von dem Abschnitt aus abbrandfestem Material, so daß der Lichtbogen am Tulpenkontaktstück auf dem an der Stirnseite angebrachten Abschnitt aus abbrandfestem Material mit einem Fußpunkt brennt. Das Gegenkontaktstück ist demgemäß auch an dem dem Tulpenkontaktstück zugewandten Ende mit einem Abschnitt aus abbrandfestem Material versehen. Damit brennt auch der andere Fußpunkt am Gegenkontaktstück auf diesem abbrandfestem Material.

Als abbrandfestes Material wird eine Sinterlegierung aus Kupfer und Wolfram vorzugseise verwendet, die auf dem Tulpenkontaktstück aufgeschweißt oder aufgelötet ist.

Nach dem Befestigen des Abschnittes aus abbrandfestem Material wird die Endkontur des Tulpenkontaktstückes abgedreht und danach das Kontaktstück versilbert.

Damit die Lichtbogenfußpunkte auf den Abschnitten mit abbrandfestem Material am Tulpenkontaktstück und am Gegenkontaktstück brennen, muß natürlich der Ring in besonderer Weise bemessen sein. Dies geht aus den Unteransprüchen hervor.

Mit diesem Tulpenkontaktstück wird eine Kontaktanordnung gebildet, die ein stiftförmiges Gegenkontaktstück aufweist, das gemäß den Unteransprüchen 2 und 3 ausgebildet ist.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Schnittansicht eines Tulpenkontktstückes, gemäß der Schnittlinie I - I der Fig. 2,
- Fig. 2: eine Aufsicht gemäß Pfeilrichtung auf das Tulpenkontktstück der Fig.1,
- Fig. 3: eine Seitenansicht auf das Tulpenkontaktstück der Fig. 1 und der Fig. 2,
- Fig. 4: eine Seitenansicht eines stiftförmigen Gegenkontaktstückes, in gegenüber dem Maßstab der Fig. 1 vergrößertem Maßstab,
- Fig. 5: eine vergrößerte Einzelheit V der Fig. 1 und Fig. 6, und
- Fig. 6: eine Einbauvariante des Tulpenkontaktstückes mit dem Gegenkontaktstück gemäß Fig. 1 und 4.

Es sei zunächst Bezug genommen auf die Fig. 6.

Innerhalb einer Hochspannungsschaltanlage 10 ist ein Schottisolator 11 angeordnet; wie dieser eingebaut ist, ist nicht von Bedeutung. Der Schottisolator 11 besitzt drei Isolatordurchführungen 12 für jede Phase, von denen nur eine sichtbar ist. An den Durchführungen 12 sind Tulpenkontaktstücke 13 mittels Schraubverbindungen 14 befestigt, wobei die Durchführung 12 einen axialen Fortsatz 15 aufweist, der in weiter unter dargestellter Weise in das Tulpenkontaktstück 13 eingreift. An einem Rohrteilstück 16 der Hochspannungsanlage 10 ist ein Gehäuse 17 abnehmbar befestigt (die Art der Befestigung ist von geringer Bedeutung), wobei zwischen dem Rohrstück 16 und dem Gehäuse 17 ein Träger 18 aus elektrisch leitendem Material vorgesehen ist. An diesem Träger 18 ist ein Führungsgehäuse 19 befestigt, in dem - pro Phase - je eine Gegenkontaktstückanordnung 20, 21 geführt ist. Der Antrieb für diese bewegliche Gegenkontaktstückanordnung ist ebenfalls nicht von Bedeutung.

Die Gegenkontaktstückanordnung 20, 21 ist gebildet aus einem Kontaktstückträger 22, an dem das eigentliche Gegenkontaktstück 23 befestigt ist, welches in der Fig. 4 vergrößert dargestellt ist.

Das Tulpenkontaktstück 13 besitzt, wie aus Fig. 1 ersichtlich ist, einen Kreisring 24, der ein Innengewinde 25 besitzt, mit dem das Tulpenkontaktstück am Vorsprung 15 festgelegt ist. An den Kreisring 24 schließt sich ein Zylinder 26 an, der mit radial verlaufenden Schlitzen 27, 28 versehen ist, so daß sich zwischen je zwei Schlitzen 27 und 28 ein federnder Zylinderabschnitt 29 befindet, wobei insgesamt acht solche federnden Zylinderabschnitte vorgesehen sind. Die einzelnen Zylinderabschnitte 29 bilden dann den gesamten Zylinder 26. Am Zylinder 26 schließt sich ein angepaßt mit Schlitzen versehener Ring 30 an, der zusammen mit dem Zylinder 26 im Querschnitt, also im Qerschnitt in axialer Richtung, eine Golfschlägerform ergibt. Der Zylinder 26 mit vergleichsweise dünner Wandstärke geht über in den Ring 30, wobei die Innenfläche des Zylinders 26 in eine Konusform 31 übergeht, deren Konuswinkel stumpf ist. Der Ring 30 besitzt an dem dem Kreisring 24 entgegengesetzten Ende eine etwa radial verlaufende Endfläche 32, auf der ein Abschnitt 33 aus abbrandfestem Material befestigt, bevorzugt aufgelötet oder aufgeschweißt ist.

Die Fig. 5 zeigt nun einen Teil des Ringes 30 in vergrößerter Darstellung. Man erkennt die konusförmige Innenfläche 31, an die sich eine zylinderförmige Innenfläche 34 anschließt, die zum freien Ende des Ringes 30 in eine Konusfläche 35 übergeht, die einen spitzen Winkel aufweist und zum freien Ende des Tulpenkontaktstückes 13 geöffnet ist. Die Außenkontur 36 des Ringes 30 ist kreisbogenförmig.

Der Kreisring 24 mit dem Zylinder 13 und dem Ring 30 besteht aus Kupfer, wogegen das abbrandfeste Material eine Sinterlegierung aus Kupfer und Wolfram ist.

Wie aus Fig. 1 strichliert dargestellt, greift ins Innere des Ringes 30 das stiftförmige Gegenkontaktstück 23 ein, welches einen Gewindeabschnitt 40 aufweist, mit dem es in den Kontaktträger 22 eingeschraubt ist. Das Gegenkontaktstück 23 besitzt einen zylindrischen Abschnitt 41 mit einer radialen Stirnfläche 42, auf die ebenfalls ein Abschnitt 43 aus abbrandfestem Material aufgelötet ist. Der Abschnitt 43 ist konusförmig spitz zulaufend, so.daß beim Einführen des Gegenkontaktstückes 23 in den Ring 30 sich zunächst die Abschnitte 33 und 43 aus abbrandfestem Material berühren und bei weiterem Einfahren sich die zylindrischen Abschnitte 34 und 41 berühren können. Der Abschnitt 41 besteht aus Kupfer und der Abschnitt 43 aus dem gleichen abbrandfesten Material, so daß dann, wenn das Gegenkontaktstück 23 aus dem Tulpenkontaktstück 13 herausgezogen wird, der Lichtbogen zwischen den abbrandfesten Abschnitten 33 und 43 gezogen wird. Man erkennt aus Fig. 1, daß der Außendurchmesser des Abschnittes 43 geringfüfig größer ist als der Innendurchmesser des Abschnittes 34, so daß beim Einfahren des Gegenkontaktstückes 23 die zylinderförmigen Abschnitte 29 auffedern.

Der Schalter, der in Fig. 6 dargestellt ist, dient als Erdungsschalter.

## Patentansprüche

1. Tulpenkontaktstück, das zur Aufnahme eines stiftförmigen Gegenkontaktstükkes geeignet und ausgebildet ist, mit kreisförmig angeordneten federnden Kontaktfingern, wobei an einem Kreisring (24) ein axial mit Schlitzen (27, 28) versehener Zylinder (13) angeformt ist, welche Schlitze (27, 28) zwischen sich die Konlaktfinger (29) bilden, wobei an dem dem Kreisring (24) entgegengesetzten Ende des Zylinders (26) ein angepaßt geschlitzter Ring (30) angeformt ist, dessen Querschnittsform zusammen mit dem Zylinder (26) die Form eines Golfschlägers aufweist, und wobei das freie axiale Ende des Ringes (30) eine radiale Ringfläche (32) aufweist, auf der ein Abschnitt (33) aus abbrandfestem Material befestigt ist, und wobei der dem Gegenkontaktstück (23) entsprechende Innendurchmeser des Tulpenkontaktstückes kleiner ist als der Innendurchmesser des Abschnittes aus abbrandfestem Material, und wobei die Innenfläche des Ringes (30) einen dem Kreisring zugewandten Bereich mit einer zylindrischen Innenfläche (34) und einen daran anschließenden sich zum freien Ende öffnenden konischen Bereich aufweist, dessen dem axialen Ende des Ringes zugewandter Teilbereich von dem Abschnitt (33) aus abbrandfestem Material begrenzt ist, und wobei der dem Kreisring (24) zugewandte Flächenbereich (31) des Ringes (30) eine konische Fläche bildet, **dadurch gekennzeichnet, daß** der Konuswinkel solch einer Fläche ein stumpfer Winkel ist und zum Kreisring geöffnet ist, und daß die Wandstärke des Zylinders (26) zwischen ca. 1/4 bis 1/6 der radialen Erstreckung des Ringes (30), gemessen von der Innenfläche des Zylinders (26) bis hin zum zylindrischen Innenabschnitt des Ringes (30), beträgt.

2. Kontaktanordnung mit einem Tulpenkontakt stück nach Anspruch 1, **dadurch gekennzeichnet, daß** der Durchmesser der zylindrischen Innenfläche des Ringes (30) kleiner ist als der Durchmesser des stiftförmigen Gegenkontaktstückes (23), so daß der Zylinder (26) beim Einfahren des Gegenkontaktstückes auffedert.

3. Kontaktanordnung nach Anspruch 2, **dadurch gekennzeichnet, daß** das stiftförmige Gegenkontaktstück (23) ebenfalls einen Abschnitt (43) aus abbrandfestem Material aufweist, welcher Abschnitt (43) eine konische, spitz zulaufende Außenfläche aufweist, die dem konischen Bereich an der Innenfläche des Ringes (30) des Tulpenkontaktstückes entspricht.

## Claims

1. Tulip contact which is suitable and designed to hold a mating contact in the form of a pin, having sprung contact fingers arranged in a circular shape, wherein a cylinder (13) is integrally formed on a circular ring (24) and is provided axially with slots (27, 28), which slots (27, 28) form the contact fingers (29) between them, wherein a ring (30) which is slotted in a matched manner is integrally formed on the end of the cylinder (26) opposite the circular ring (24), the cross-sectional shape of the former ring (30), together with the cylinder (26), forming the shape of a golf club, and wherein the free, axial end of the ring (30) has a radial annular surface (32) on which a section (33) made of erosion-resistant material is mounted, and wherein the internal diameter of the tulip contact, which corresponds to the mating contact (23), is smaller than the internal diameter of the section made of erosion-resistant material, and wherein the inner surface of the ring (30) has a region, which faces the circular ring and has a cylindrical inner surface (34), and a conical region which is adjacent thereto, opens at the free end and whose subregion facing the axial end of the ring is bounded by the section (33) made of erosion-resistant material, and wherein the surface region (31) of the ring (30) facing the circular ring (24) forms a conical surface, **characterized in that** the cone angle of such a surface is an obtuse angle and is open towards the circular ring, and **in that** the wall thickness of the cylinder (26) is between about 1/4 and 1/6 of the radial extent of the ring (30), measured from the inner surface of the cylinder (26) to the cylindrical inner section of the ring (30).

2. Contact arrangement having a tulip contact according to Claim 1, **characterized in that** the diameter of the cylindrical inner surface of the ring (30) is smaller than the diameter of the mating contact (23), which is in the form of a pin, so that the cylinder (26) springs open when the mating contact is inserted.

3. Contact arrangement according to Claim 2, **characterized in that** the mating contact (23), which is in the form of a pin, likewise has a section (43) made of erosion-resistant material, which section (43) has a conical outer surface which runs to a tip and corresponds to the conical region on the inner surface of the ring (30) of the tulip contact.

## Revendications

1. Pièce de contact électrique de type tulipe adaptée et conçue pour recevoir une contre-pièce de contact en forme de broche, avec des doigts de contact élastiques disposés en cercle, dans laquelle un cylindre (13) pourvu de fentes (27, 28) axiales est formé sur une bague circulaire (24), lesquelles fentes (27, 28) définissent entre elles des doigts de contact (29), dans laquelle il est aménagé à l'extrémité du cylindre (26) opposée à la bague circulaire (24) une bague fendue (30) adaptée, dont la forme en section transversale, avec le cylindre (26), est celle d'un club de golf, dans laquelle l'extrémité axiale libre de la bague (30) présente une surface annulaire (32) radiale, à laquelle est liée une partie (33) en un matériau résistant aux brûlures, dans laquelle le diamètre intérieur de la pièce de contact de type tulipe associée à la contre-pièce de contact est inférieur au diamètre intérieur de la partie en matériau résistant aux brûlures, dans laquelle la surface intérieure de la bague (30) comporte une partie tournée vers la bague circulaire avec une surface intérieure (34) cylindrique et une partie conique, consécutive à la première, qui s'évase en direction de l'extrémité libre et dont la zone tournée vers l'extrémité axiale de la bague est limitée par la partie (33) en matériau résistant aux brûlures et dans laquelle la partie de surface (31) de la bague (30) tournée vers la bague circulaire (24) forme une surface conique, **caractérisé en ce que** l'angle de cône d'une telle surface est un angle obtus et est ouvert en direction de la bague circulaire et **en ce que** l'épaisseur de paroi du cylindre (26) est comprise entre environ 1/4 et 1/6 de l'étendue radiale de la bague (30), mesurée de la surface intérieure du cylindre (26) jusqu'au tronçon intérieur cylindrique de la bague (30).

2. Système de contact avec une pièce de contact de type tulipe selon la revendication 1, **caractérisé en ce que** le diamètre de la surface intérieure cylindrique de la bague (30) est inférieur au diamètre de la contre-pièce de contact (23) en forme de broche, de telle sorte que le cylindre (26) s'ouvre élastiquement lors de l'introduction de la contre-pièce de contact.

3. Système de contact selon la revendication 2, **caractérisé en ce que** la contre-pièce de contact (23) en forme de broche comporte également une partie en un matériau résistant à l'usure, laquelle partie (43) présente une surface extérieure effilée qui correspond à la portion conique sur la surface intérieure de la bague (30) de la pièce de contact électrique de type tulipe.
